# EUROPÄISCHE PATENTSCHRIFT

(11) **EP 0 005 544 B1**
(45) Veröffentlichungstag und Bekanntmachung des Hinweises auf die Patenterteilung: **28.07.1982**
(21) Anmeldenummer: 79101505.0
(22) Anmeldetag: 17.05.1979
(51) Int. Cl.: A47B 57/04

(54) **Vorrichtung zum lösbaren Verankern einer Warenablage an einer Säule eines Inneneinrichtungssystems**
Device for removably fixing a shelf to a column of a display stand
Dispositif pour la fixation amovible d'une tablette à une colonne de présentoir

(30) Priorität: 17.05.1978 DE 2821470
(43) Veröffentlichungstag der Anmeldung: 28.11.1979
(73) Patentinhaber: Schwan, Erich, D-2800 Bremen 61 (DE); HUWIL-Werke GmbH Möbelschloss- u. Beschlagfabriken, D-5207 Ruppichteroth/Bezirk Köln (DE)
(72) Erfinder: Schwan, Erich, D-2800 Bremen 61 (DE)

## Beschreibung

Die Erfindung betrifft Vorrichtungen der in den Oberbegriffen der Ansprüche 1, 2 und 9 beschriebenen Art zum lösbaren Verankern einer Warenablage an einer Ausnehmungen aufweisenden Säule eines Inneneinrichtungssystems, mit einer Anschlussplatte, welche an der Rückseite in die Ausnehmungen eingreifende Befestigungselemente trägt und an der Vorderseite mit einer Stützvorrichtung versehen ist, und mit einer Trägerscheibe oder einem Trägerelement für die Warenablage, die bzw. das mit einer durch Arretierungsmittel gesicherten wählbaren Neigung um ihre Längsachse relativ zur Horizontalen in die Stützvorrichtung eingesetzt werden kann.

Aus der DE-A 2 501 349 ist eine vergleichbare Vorrichtung bekannt. Bei ihr besteht die Stützvorrichtung an der Anschlussplatte aus einem Paar vertikal übereinander angeordneter Stifte. In dem Trägerelement sind als Gegenlager entweder eine vertikale Längsnut oder Führungsschlitze in Verbindung mit kreisförmigen Ausschnitten ausgebildet, in welche die Stifte eingreifen können. Beim Zusammenbau wird der an beiden Enden mit je einem Trägerelement versehene Warenboden von oben nur in Grenzen auf die Stifte aufgesetzt. Die Neigung des Warenbodens ist wählbar, so dass im hinteren Bereich abgestellte Waren in allen Fällen gut sichtbar gemacht werden können.

Wird der Warenboden sehr stark belastet oder überschreitet er eine bestimmte Länge, neigt er zum Durchbiegen mit der Folge, dass auf die Anschlussplatte axial wirkende Kräfte ausgeübt werden. Diese wirken im oberen Bereich als von der Säule wegweisende Zugkräfte, die bei hinreichender Grösse eine Lockerung oder Lösung der Lagerung des Trägerelements auf der Anschlussplatte zur Folge haben können.

Vorrichtungen eingangs angegebener Art sind in der nicht vorveröffentlichten DE-A 2 739 147 vorgeschlagen. Dabei ist das Trägerelement als Trägerscheibe mit kreisförmigem Umriss ausgebildet. Sie kann in einer durch Arretierungsmittel gesicherten wählbaren Neigung um ihre Längsachse relativ zur Horizontalen in die Stützvorrichtung eingesetzt werden. Die bei starker Belastung der Warenablage auftretenden axialen Zugkräfte können auch hierbei die Trägerscheibe aus der Stützvorrichtung lösen. Die Neigung des Warenbodens ist in grösserem Ausmass verstellbar als beim Stand der Technik nach der DE-A 25 01 349.

Der Erfindung liegt die Aufgabe zugrunde, eine Vorrichtung der eingangs genannten Art so auszugestalten, dass die Möglichkeit, grössere Neigungen zu wählen, erhalten bleibt, ein Auftrennen zwischen Anschlussplatte und Trägerscheibe bei Belastung der Warenablage aber dennoch verhindert wird.

Eine Lösung dieser Aufgabe besteht erfindungsgemäss darin, dass die Trägerscheibe eine Kreisscheibe ist und die Arretierungsmittel aus mindestens einem Zapfen auf der Stützvorrichtung und aus mehreren Ausnehmungen am Umfang der Trägerscheibe zur passenden Aufnahme des Zapfens bestehen (Anspruch 1).

Die bei Belastung der Warenablage auftretenden axialen Zugkräfte werden über die Zapfen von der Anschlussplatte, ihren Befestigungselementen und der Säule des Inneneinrichtungssystems aufgenommen. Ein Auftrennen wird verhindert.

In Ausgestaltung der Erfindung können die Ausnehmungen als Bohrungen ausgebildet sein. Wenn - wie in weiterer Ausgestaltung der Erfindung vorgesehen - die Ausnehmungen auf der zur Säule weisenden Seite offen sind und an der Stützvorrichtung ein die Trägerscheibe axial haltender Überwurf vorgesehen ist, kann die Trägerscheibe aus einer auf eine Platte aufgesetzten Zahnscheibe besonders preiswert hergestellt werden.

Als zweite Lösung der Aufgabe ist gemäss der Erfindung vorgesehen, dass die Stützvorrichtung einen radialen, die Trägerscheibe axial haltenden Überwurf aufweist (Anspruch 2). Der Überwurf verhindert das Auftrennen, ohne dass die Möglichkeit, verschiedene Neigungen zu wählen, beeinträchtigt ist. In Ausgestaltung dieser Lösung ist vorgesehen, dass der Überwurf als eine radial einwärts vorspringende Rippe ausgebildet ist und die Trägerscheibe an ihrem Umfang eine umlaufende Nut aufweist, und ferner, dass der Überwurf als ein sich nach aussen verjüngender Konus der Stützvorrichtung auszubilden ist und die Trägerscheibe eine sich nach aussen aufweitende konische Peripherie aufweist. In einer anderen Ausgestaltung ist vorgesehen, dass der Überwurf eine nach aussen einwärts springende Stufe und die Trägerscheibe eine entsprechend abgestufte Peripherie aufweist.

Bei beiden vorgeschlagenen Lösungen besteht eine Ausgestaltung der Erfindung darin, dass die Trägerscheibe über ein Distanzstück mit einem in der Warenablage eingelassenen T-Träger mittig verbunden ist, wobei das Distanzstück mit dem T-Träger eine Nut zum Eingreifen des Überwurfes bildet.

Als dritte Lösung der Aufgabe ist gemäss der Erfindung vorgeschlagen, dass die Anschlussplatte eine zentrale im wesentlichen kreisförmige Öffnung besitzt, in die mehrere Zähne radial nach innen vorstehen, dass das Trägerelement als ein von der Seitenwange der Warenablage abstehender T-förmiger Einhängehaken ausgebildet ist, bei dem der Querbalken des T eine Platte bildet und eine Breite besitzt, die geringfügig kleiner als die lichte Weite der zentralen Öffnung ist, und der an seinem von der Warenablage wegweisenden Ende eine nach unten vorspringende hinter dem Rand der zentralen Öffnung einhakbare und zwischen zwei Zähnen festlegbare Arretierungsnase aufweist (Anspruch 9).

Diese Ausführung ist besonders in den Fällen vorteilhaft, bei denen eine feinstufige Höhenverstellung der Warenablage an der Säule des Inneneinrichtungssystems nicht erforderlich ist.

Damit die Platte sich in den Ausnehmungen zwischen den Zähnen bei dem Verstellen der Neigung der Warenablage nicht verhakt, kann auf jedes der beiden gegenüberliegenden Enden der Platte ein einwärts gebogenes Federelement aufgesetzt sein, das ein Einrasten der Platte in die Ausnehmungen verhindert.

Ausführungsbeispiele der Erfindung werden nachfolgend anhand der beigefügten Zeichnungen beschrieben. Es zeigen:
Fig. 1 eine Ansicht auf eine Anschlussplatte;
Fig. 2 einen Schnitt durch die Anschlussplatte nach Fig. 1 längs der Linie VIII-VIII;
Fig. 3 eine Vorderansicht einer für die Anschlussplatte nach Fig. 1 geeigneten Trägerscheibe;
Fig. 4 eine Seitenansicht der Trägerscheibe gemäss Fig. 3 mit Warenablage;
Fig. 5 einen Ausschnitt aus Fig. 2 einer modifizierten Anschlussplatte;
Fig. 6 eine der Fig. 4 ähnliche Ansicht einer für die Anschlussplatte nach Fig. 5 passenden Trägerscheibe;
Fig. 7 eine perspektivische Darstellung einer Ausführungsform der Erfindung;
Fig. 8 eine Vorderansicht der zusammengesetzten Vorrichtungen nach Fig. 7;
Fig. 9 eine Ansicht eines Vertikalschnitts einer weiteren Ausführungsform der Erfindung;
Fig. 10 einen Querschnitt durch eine weitere Ausführungsform der Erfindung;
Fig. 11 eine Seitenansicht der Trägerscheibe nach Fig. 10;
Fig. 12 eine Ansicht auf eine teilweise geschnittene weitere Ausführungsform der Erfindung;
Fig. 13 eine Ansicht des Schnittes der Ausführungsform nach Fig. 12 links der Linie XIII-XIII; und
Fig. 14 eine perspektivische Ansicht des Trägerelements aus Fig. 12 und 13.

Die Anschlussplatte 81 nach Fig. 1 hat den Umriss eines umgekehrten Tropfens und weist ein sich von der Rückseite wegerstreckendes Zapfenpaar 82a, 82b auf, das in Ausnehmungen einer Holzsäule 71 (Fig. 13) einsetzbar ist. Aus der Vorderseite steht ein halbkreisförmiger und im Profil L-förmiger Kranz oder Überwurf 83 vor, dessen freier, in das Innere des Halbkreises weisender Schenkel 84 parallel zur Vorderfläche der Anschlussplatte 81 in einem noch zu erläuternden Abstand d sich erstreckt. Die mit der Vorderseite der Anschlussplatte 81 verbundene Basis 85 des Kranzes 83 trägt an der untersten Stelle ihrer Innenseite drei Zähne oder Zapfen 87, 88, 89, in zur Vertikalen symmetrischer Anordnung. Die Zähne erheben sich aus dem Boden der Basis 85 nach oben, haben trapezförmigen Querschnitt und füllen die innere Breite des Kranzes 83 bis auf einen vorderen Abschnitt 26 voll aus.

Das Trägerelement 66 besteht aus einer Scheibe mit Aussenzähnen 76, deren Abstand so gewählt ist, dass die Aussenzähne 76 zwischen die Zähne oder Zapfen 87, 88, 89 (Fig. 1, 2) des Kranzes 83 schlupflos passen und die Zähne oder Zapfen in dem Ausnehmungen darstellenden Zwischenraum zwischen den Zähnen 76 passend aufgenommen werden. Die Trägerscheibe 66 ist über ein Distanzstück 68 an dem Auflagewinkel 67 befestigt, der in diesem Beispiel als T-Schiene ausgebildet ist und den Warenboden 70 trägt. Die Stärke der Trägerscheibe 66 ist im wesentlichen gleich dem Abstand d zwischen Schenkel 84 und Vorderseite der Anschlussplatte 81 und die Stärke des Distanzstückes 68 ist grösser als die Wandstärke des Schenkels 84. Daher kann die Trägerscheibe 66 mit Auflagewinkel 67 und Warenboden 70 in den Kranz 83 eingehängt und in beliebiger Neigung um eine durch den Mittelpunkt des Kranzkreisbogens gehende Achse durch Eingriff der Aussenzähne 76 mit den Zähnen 87, 88, 89 fixiert werden. Die Aussenzähne 76 bleiben hinter einem an dem dem Warenboden 70 zuweisenden Rand der Peripherie der Trägerscheibe 66 umlaufenden Flansch 28 verdeckt, der die gleiche Höhe wie die Aussenzähne und eine etwas kleinere Stärke als die Weite des vorderen Abschnittes 26 hat.

Wenn bei dieser Ausführungsform der Schenkel 84 weggelassen wird, ergibt sich eine Vorrichtung, die gegenüber der in der DE-A-27 39 147 beschriebenen Anordung wesentlich billiger hergestellt werden kann, ohne dass die Universalität in bezug auf den wählbaren und einstellbaren Neigungswinkel verloren geht. Die Trägerscheibe 66 kann beispielsweise ein handelsübliches Zahnrad sein, und die Zähne 87, 88, 89 mit Basis 85 lassen sich ebenfalls sehr leicht unter Verwendung vorgefertigter Bauelemente herstellen.

Mit Schenkel 84 ermöglicht diese Ausführungsform der Erfindung die axiale Fixierung der Trägerscheibe 66 an der Anschlussplatte 81 auch bei hoher Belastung des Warenbodens 70 ohne Beeinträchtigung in der Wahlmöglichkeit für den Neigungswinkel des Warenbodens 70.

Statt eines durchgehenden halbkreisförmigen Kranzes 83 kann man gegebenenfalls sich auf drei separate Abschnitte 90, 91, 92 beschränken, die längs einer Kreisperipherie angeordnet sind und von denen der Abschnitt 92 als unterster Abschnitt ohne Schenkel 84 die Zähne 87, 88, 89 trägt. Die Abschnitte 90 und 91 könnten dann an den punktiert angedeuteten Rändern 90a und 91a a begrenzt sein.

Der in Fig. 5 dargestellte Ausschnitt aus der Fig. 2 zeigt die Verwendung eines nach oben konisch zulaufenden Dornes oder Zapfens 80 anstelle des Zahnes 88, welcher in der Mitte der Basis 85 angeordnet ist. Die Zähne 87 und 89 sind weggelassen. Ebenso fehlt der Schenkel 84, und es sind lediglich die Winkelabschnitte 90, 91 als Kippsicherung der eingesetzten Trägerscheibe 66 vorgesehen. Letzteres hat gemäss Fig. 6 am glatten Umfang keine Aussenzähne, sondern ist an deren Stelle mit Bohrungen 93 versehen, die ein Aufstecken der Trägerscheibe 66 auf den Dorn 80 in wählbarer Neigung des Warenbodens 70 erlauben. Im übrigen entspricht diese Ausführungsform der Erfindung der in den Fig. 1-4 dargestellten.

Bei der Ausführungsform der Erfindung gemäss den Fig. 7 bis 11 weist die Anschlussplatte 81 auf ihrer Vorderseite eine nach oben offene, vieleckige Ausnehmung 100 als pfannenförmige Stützvorrichtung auf, das Trägerelement 66 besteht aus einer Kreisscheibe mit vieleckigem Umriss und die Anschlussplatte ist in eine in die Säule 71 eingelassene U-Schiene eingehängt. Die U-Schiene 94, die über die gesamte Höhe der Säule auf der in Längsrichtung des Warenbodens 70 weisenden Seite eingelassen ist, weist an ihrer Rückseite mehrere übereinander in einer Reihe mit gleichem Abstand angeordnete Löcher 95 auf, in welche auf der Rückseite der Anschlussplatte 81 ausgebildete Winkel-Haken eingehängt werden können. Da jeder Winkel-Haken 96 bei eingehängter Anschlussplatte 81 die Unterkante jedes Loches 95 hintergreift, ist die eingehängte Anschlussplatte 81 gegen Axialbewegung in der U-Schiene 94 gesichert. Bei Verwendung der Anschlussplatte 81 nach Fig. 1 und 2 ergibt sich die gleiche Wirkung, wenn jeder Zapfen 82a, 82b unmittelbar an der Rückseite der Anschlussplatte 81 mit einem Hinterschnitt 130 am unteren Umfangsabschnitt versehen ist.

Wenigstens aus den vertikalen Lagerflächen 98, 99 der Ausnehmung 100 stehen mit Abstand zur Vorderseite einer durchgehenden Rückplatte 97 an der Anschlussplatte 81 als Überwurf wirkende Rippen 57,58 vor. Die Trägerscheibe 66 weist eine Umfangsnut 59 auf, in die die Rippen 57, 58 eingreifen.

Durch die Umfangsnut ist an der Rückseite der Trägerscheibe 66 eine umlaufende, radial vorstehende Leiste 56 ausgebildet, die nach Einsetzen der Trägerscheibe 66 in die Anschlussplatte 81 unter jedem Winkel die Rippen 57, 58 hintergreift. Da die Leiste 56 selbst aus mehreren polygonartigen Abschnitten besteht, hintergreifen jeweils zwei einander gegenüberliegende Abschnitte der Leiste 56 die einander gegenüberliegenden Rippen 57, 58. In Fig. 8 sind zwei Winkelstellungen der Trägerscheibe 66 durch strich-punktierte Andeutung des Auflagewinkels eingezeichnet. In der einen Stellung steht der Auflagewinkel horizontal, in der dargestellten zweiten Stellung neigt sich der in eine vordere Ausnehmung 55 der Trägerscheibe 66 eingesetzte Auflagewinkel nach rechts unten. In beiden Stellungen hintergreifen verschiedene, jeweils einander gegenüberliegende Abschnitte der Leiste 56 an der Trägerscheibe 66 die Rippen 57, 58.

Gemäss Fig. 10 und 11 weisen Polygonflächen 98,99 an ihrem von der Vorderseite der Rückplatte 97 wegweisenden Abschnitt je eine nach innen vorspringende Stufe 102, 104 auf, die die Öffnung der Anschlussplatte 81 verengen. Jede der beiden Stufen 102,104 geht über eine Schrägfläche 108 in den rückwärtigen Basisabschnitt 106, 107 über. Obgleich es für die Zwecke der Erfindung genügt, wenn zwei gegenüberliegende Polygonflächen mit je einer Stufe 102, 104 versehen sind, ist in der Darstellung jede der Polygonflächen mit einer entsprechenden Stufe ausgerüstet.

Gemäss Fig. 11 weist die Trägerscheibe 66 einen vorderen, im Durchmesser kleineren Polygonabschnitt 110 auf, an den sich ein radial über eine schräge Übergangsfläche 105 vorstehender Rand 101 nach hinten anschliesst. Der Rand 101 hat einen Aussendurchmesser, der geringfügig kleiner ist als die lichte Weite der Anschlussplatte 81 gemessen zwischen den Basisabschnitten 106, 107, während die radiale Ausdehnung des vorderen Abschnittes 110 der Trägerscheibe 66 kleiner ist als die lichte Weite zwischen den Stufen 102, 104 der Anschlussplatte.

Im Gebrauch hintergreift der Rand 101 die Stufen 102, 104, wobei sich die schräge Übergangsfläche 105 an die Schrägflächen 108 anlegt. Auch diese Ausführungsform gestattet einen Einsatz der Trägerscheibe unter einem beliebigen, der durch die Polygonflächen vorgegebenen, Winkel. Ferner wird der zwischen gegenüberliegenden Säulen 71 zur Verfügung stehende Raum für die Warenablage 70 ausgenutzt.

Bei der Abwandlung, die in Fig. 9 im Vertikalschnitt zu erkennen ist, wird die axiale Arretierung der Trägerscheibe 66 durch Keilflächen erreicht. Die Polygonflächen steigen nach aussen zu gleichmässig an, so dass sich also die Schrägflächen 108 als Konusflächen 117 über die ganze Tiefe der Polygonflächen erstrecken. Entsprechend ist die Trägerscheibe als Polygonkonus mit sich radial einwärts erstreckenden Polygonflächen 115 ausgebildet.

Die in den Fig. 12 bis 14 dargestellte weitere Ausführungsform der Erfindung ist unter Verzicht auf die stabilisierende Schiene vor allem für tragfähige Hölzer zweckmässig. Gemäss Fig. 12 und 13 besteht die Anschlussplatte aus einer Rosette 112, welche mit einem hinteren Aussengewindekranz 114 in eine Ausbohrung 116 der Säule 71 eingeschraubt ist. Die Rosette weist ferner eine vordere Zahnplatte auf, in deren zentraler Öffnung 120 mehrere Zähne 122 nach innen vorstehen.

Das Trägerelement ist als Einhängehaken 124 stumpf auf den Auflagewinkel 67 aufgesetzt. Sein unteres vom Auflagewinkel 67 wegweisendes Ende ist zu einer Nase 126 nach unter verlängert. An der oberen Kante weist der Einhängehaken eine Platte 128 auf, die sich wenigstens um eine solche Strecke vom Auflagewinkel 67 wegerstreckt, dass ihre von letzterem wegweisende Kante über dem vorderen Rand der Nase 126 liegt. Die Länge der Platte 128 in Richtung des Auflagewinkels 67 ist geringfügig kleiner als der Abstand der Kronen der beiden gegenüberliegenden Zähne 122a, 122b. In Draufsicht auf den Auflagewinkel 67 bildet damit das Trägerelement mit Platte 128 ein T, das in Fig. 12 schraffiert ist.

Zur weiteren Sicherung des Trägerelements in der Öffnung der rosettenförmigen Anschlussplatte 112 kann auf der Oberseite der Platte 128 an beiden gegenüberliegenden Seiten je ein Federelement 123,125 angenietet sein, welches sich am freien Ende nach oben einwärts federnd erstreckt (Fig. 12). Dadurch wird ein möglichst seitliches Spiel des Trägerelements zwischen den Zähnen 122a, 122b herabgedrückt und verhindert, dass bei dem Einsetzten des Trägerelements auf Kippstellung, also etwa zwischen die Zähne 122c, 122d, die Platte 128 des Trägerelements sich zwischen den Zähnen verhakt. In Fig. 14 sind die Federelemente 123 und 125 zur besseren Übersicht weggelassen.

Zum Gebrauch wird der Warenboden 70 mit dem quer zum Auflagewinkel 67 befestigten Trägerelement in die Anschlussplatte eingehängt, so dass die Nase 126 in die Ausbohrung 116 hinter der Anschlussplatte 112 greift. Die Seitenkanten der Platte 128 liegen dann gegen die einander gegenüberliegenden Zähne 122a, 122b und sichern den Warenboden gegen Kippen um die Längsachse. Wird eine Neigung des Warenbodens 70 gewünscht, kann das Trägerelement zwischen andere Zähne, etwa die Nachbarzähne 122c, 122d eingehängt werden.

## Patentansprüche

1. Vorrichtung zum lösbaren Verankern einer Warenablage (70) an einer Ausnehmungen aufweisenden Säule (71) eines Inneneinrichtungssystems, mit einer Anschlussplatte (81), welche an der Rückseite in die Ausnehmungen eingreifende Befestigungselemente (82) trägt und an der Vorderseite mit einer pfannenförmigen nach oben offenen Stützvorrichtung (85, 90, 91) versehen ist, und mit einer Trägerscheibe (66) mit kreisförmigen Umriss für die Warenablage, die mit einer durch Arretierungsmittel (87, 88, 89, 80) gesicherten wählbaren Neigung um ihre Längsachse relativ zur Horizontalen in die Stützvorrichtung eingesetzt werden kann, dadurch gekennzeichnet, dass die Trägerscheibe (66) eine Kreisscheibe ist und dass die Arretierungsmittel aus mindestens einem Zapfen (87, 88, 89, 80) auf der Stützvorrichtung (85, 90, 91) und aus mehreren Ausnehmungen (Zwischenraum zwischen Zähnen 76; 93) am Umfang der Trägerscheibe zur passenden Aufnahme des Zapfens bestehen.

2. Vorrichtung zum lösbaren Verankern einer Warenablage (70) an einer Ausnehmungen (95) aufweisenden Säule (71) eines Inneneinrichtungssystems, mit einer Anschlussplatte (81), welche an der Rückseite in die Ausnehmungen (95) eingreifende Befestigungselemente (96) trägt und an der Vorderseite mit einer pfannenförmigen nach oben offenen Stützvorrichtung (97) versehen ist und mit einer polygonförmigen Trägerscheibe (66) mit kreisförmigem Umriss für die Warenablage, die mit einer gesicherten wählbaren Neigung um ihre Längsachse relativ zur Horizontalen in die Stützvorrichtung eingesetzt werden kann, dadurch gekennzeichnet, dass die Stützvorrichtung (97) einen radialen, die Trägerscheibe (66) axial haltenden Überwurf (57, 58, 102, 117) aufweist.

3. Vorrichtung nach Anspruch 1, dadurch gekennzeichnet, dass die Ausnehmungen als Bohrungen (93) ausgebildet sind.

4. Vorrichtung nach Anspruch 1, dadurch gekennzeichnet, dass die Ausnehmungen auf der zur Säule (71) weisenden Seite offen sind und dass an der Stützvorrichtung (85) ein die Trägerscheibe (66) axial haltender Überwurf (83) vorgesehen ist.

5. Vorrichtung nach Anspruch 2, dadurch gekennzeichnet, dass der Überwurf als eine radial einwärts vorspringende Rippe (57, 58) ausgebildet ist und die Trägerscheibe (66) an ihrem Umfang eine umlaufende Nut (59) aufweist.

6. Vorrichtung nach Anspruch 2, dadurch gekennzeichnet, dass der Überwurf als ein sich nach aussen verjüngender Konus (117) der Stützvorrichtung (97) ausgebildet ist und dass die Trägerscheibe (66) eine sich nach aussen aufweitende konische Peripherie (115) aufweist.

7. Vorrichtung nach Anspruch 2, dadurch gekennzeichnet, dass der Überwurf eine aussen einwärts springende Stufe (102) und die Trägerscheibe (66) eine entsprechend abgestufte Peripherie aufweist.

8. Vorrichtung nach einem der vorstehenden Ansprüche, dadurch gekennzeichnet, dass die Trägerscheibe (66) über ein Distanzstück (68) mit einem in der Warenablage (70) eingelassenen T-Träger (67) mittig verbunden ist, wobei das Distanzstück mit dem T-Träger eine Nut zum Eingreifen des Überwurfes (83) bildet.

9. Vorrichtung zum lösbaren Verankern einer Warenablage (70) an einer Ausnehmungen (116) aufweisenden Säule (71) eines Inneneinrichtungssystems, mit einer Anschlussplatte (112), welche an der Rückseite ein in die Ausnehmungen eingreifendes Befestigungselement (114) trägt und an der Vorderseite mit einer pfannenförmigen nach oben offenen Stützvorrichtung (120, 122) versehen ist, sowie mit einem Trägerelement (124,126,128) für die Warenablage, das mit einer durch Arretierungsmittel gesicherten wählbaren Neigung um seine Längsachse relativ zur Horizontalen in die Stützvorrichtung eingesetzt werden kann, dadurch gekennzeichnet, dass die Anschlussplatte (112) eine im wesentlichen kreisförmige zentrale Öffnung (120) besitzt, in die mehrere Zähne (122a, 122d) radial nach innen vorstehen und dass das Trägerelement als ein von der Seitenwange der Warenablage (70) abstehender im Querschnitt T-förmiger Einhängehaken (124) ausgebildet ist, bei dem der Querbalken des T eine Platte (128) bildet und eine Breite besitzt, die geringfügig kleiner als die lichte Weite der zentralen Öffnung (120) ist, und der an seinem von der Warenablage (70) wegweisenden Ende eine nach unten vorspringende hinter dem Rand der zentralen Öffnung einhakbare und zwischen zwei Zähnen festlegbare Arretierungsnase (126) aufweist.

10. Vorrichtung nach Anspruch 9, dadurch gekennzeichnet, dass auf jedes der beiden gegenüberliegenden Enden der Platte (128) je ein einwärts gebogenes Federelement (123, 125) aufgesetzt ist.

11. Vorrichtung nach einem der Ansprüche 9-10, dadurch gekennzeichnet, dass der Einhängehaken (124) auf der Aussenseite eines in die Wange des Warenbodens (70) eingelassenen T-Trägers (67) aufgesetzt ist.

## Claims

1. Device for detachably anchoring a merchandise deposit base (70) on a column (71) having recesses and forming part of an indoor furnishing system, with a connection plate (81), which carries on the rear side fixing elements (82) which engage in the recesses and is provided on the front side with an upwardly open pan-shaped support device (85, 90, 91), and having a carrier disc (66) of circular contour for the merchandise deposit base, which can be fitted with a slant about its longitudinal axis relatively to the horizontal into the support device, which slant can be selected and is secured by arresting means (87, 88, 89, 80), characterised in that the carrier disc (66) is a circular disc and that the arresting means consist of at least one pin (87, 88, 89 80) on the support device (85,90,91) and of a plurality of recesses (interstice between teeth 76, 93) on the circumference of the carrier disc for the appropriate accommodation of the pin.

2. Device for detachably anchoring a merchandise deposit base (70) on a column (71) having recesses (95) and forming part of an indoor furnishing system, with a connection plate (81), which carries on its rear side fixing elements (96) which engage in the recesses (95) and is provided on the front side with a pan-shaped, upwardly open support device (97), and with a polygonal carrier disc (66) of circular contour for the merchandise deposit base, which can be fitted with a certain selectable slope about its longitudinal axis relatively to the horizontal into the support device, characterized in that the support device (97) comprises a radial rib (57, 58, 102, 117) which holds the carrier disc (66) axially.

3. Device according to Claim 1, caracterized in that the recesses are formed as bores (93).

4. Device according to Claim 1, characterized in that the recesses are open on that side which is facing the column (71) and that the support device (85) has provided thereon a member (83) which axially supports the carrier disc (66).

5. Device according to Claim 2, characterized in that the member is formed as a rib (57, 58) which projects radially inwards and the carrier disc (66) has an encircling groove (59) on its circumference.

6. Device according to Claim 2, characterized in that the member is formed as an outwardly tapering cone (117) of the support device (97) and that the carrier disc (66) comprises an outwardly increasing conical periphery (115).

7. Device according to Claim 2, characterized in that the rim member comprises externally an inwardly protruding step (102) and the carrier disc (66) has a correspondingly stepped periphery.

8. Device according to one of the preceding Claims, characterized in that the carrier disc (66) is connected centrally by way of a spacer member (68) to a T-section bearer (67) let into the merchandise deposit base (70), the spacer member forming, with the T-section member, a groove for the engagement of the rim member (83).

9. Device for detachably anchoring a merchandise deposit base (70) on a column (71) having recesses (116) and forming part of an indoor furnishing system, with a connecting plate (112), which carries on the rear side a fixing element (114) fitting into the recesses and provided on the front side with a pan-shaped upwardly open device (120, 122) and also with a carrier element (124, 126, 128) for the merchandise deposit base, which element can be inserted with a selectable slant which can be held by arresting means and about its longitudinal axis relatively to the horizontal into carrier element, characterized in that the connecting plate (112) has a substantially circular central opening (120), into which a plurality of teeth (122a, 122d) project radially inwards and that the carrier element is formed as a hanging hook (124) which is T-shaped in cross-section and which projects from the side cheek of the deposit base (70), the cross-bar of the T forming a plate (128) and having a width which is slightly smaller than the internal width of the central opening (120), and which comprises, at its end facing away from the deposit base (70), a downwardly projecting arresting or locking projection (126), which can be hooked behind the rim of the central opening and can be secured between two teeth.

10. Device according to Claim 9, characterized in that each of the two opposite ends of the plate (128) has mounted thereon an inwardly bent spring element (123, 125).

11. Device according to one of Claims 9 and 10, characterized in that the hanging hook (124) is fitted on the outside of a T-section member (67) let into the cheek of the merchandise base (70).

## Revendications

1. Dispositif pour l'accrochage amovible d'une console-support d'article (70) dans un des évidements d'une colonne (71) d'un système de présentation intérieur, avec une plaque de montage (81) qui porte, sur sa face arrière, des éléments de fixation (82) à engager dans les évidements, et qui est pourvue, sur sa face antérieure, d'un dispositif d'appui (25, 90, 91) en forme de coupelle ouverte vers le haut, et avec une plaquette de support (66), à pourtour circulaire pour recevoir l'article à exposer, et qui peut être inséré dans le dispositif d'appui, avec une inclinaison choisie autour de son axe longitudinal par rapport à l'horizontale, assurée par des moyens de blocage (87, 88, 29, 80), dispositif caractérisé en ce que la plaquette de support (66) est un disque circulaire, et les moyens de blocage consistent en au moins un tourillon (87, 88, 89, 90) sur le dispositif d'appui (85, 90, 91) et en plusieurs évidements tels qu'intervalles entre dents (76, 93) prévus sur le pourtour du disque pour recevoir le tourillon.

2. Dispositif pour l'accrochage amovible d'une console de support d'article (70) dans une colonne (71) pourvue d'évidements (95) d'un système de présentation intérieur, avec une plaque de montage (81) qui porte, sur sa face arrière, des éléments de fixation (96) à engager dans les évidements, et, sur sa face antérieure, un dispositif d'appui (97) en forme de coupelle ouverte vers le haut, et avec une plaquette de support polygonale (66) à pourtour circulaire pour recevoir l'article à exposer, qui peut être insérée dans le dispositif d'appui, avec une inclinaison choisie autour de son axe longitudinal par rapport à l'horizontale, et bloquée, - dispositif caractérisé en ce que le dispositif d'appui (97) présente en rebord saillant radialement (57, 58, 102, 117) qui maintient axialement la plaquette de support (66).

3. Dispositif suivant la revendication 1, caractérisé en ce que les évidements sont constitués par des perçages.

4. Dispositif suivant la revendication 1, caractérisé en ce que les évidements sont ouverts vers le côte tourné vers la colonne (71), et que, sur le dispositif d'appui (85), est prévu un rebord saillant (83) pour maintenir axialement la plaquette de support (66).

5. Dispositif suivant la revendication 2, caractérisé en ce que le rebord saillant est formé par une nervure faisant saillie radialement vers l'intérieur (57, 58) et que la plaquette de support (66) présente une gorge (59) s'étendant le long de son pourtour.

6. Dispositif suivant la revendication 2, caractérisé en ce que le rebord saillant est constitué par une cône (117) du dispositif d'appui (97), se rétrécissant vers l'extérieur, et que la plaquette de support (66) présente un pourtour conique (115) s'élargissant vers l'extérieur.

7. Dispositif suivant la revendication 2, caractérisé en ce que le rebord saillant constitue un épaulement extérieur saillant vers l'intérieur (102) et que la plaquette de support (66) présente un pourtour avec décrochement correspondant.

8. Dispositif suivant l'une quelconque des revendications 1 à 7, caractérisé en ce que la plaquette de support (66) est reliée en son centre, par l'intermédiaire d'une pièce d'espacement (68) à un support en forme de T (67) inséré dans la console support d'article (70), cette pièce d'espacement formant, avec le support en T, une gorge dans laquelle s'engage le rebord saillant (83).

9. Dispositif pour l'accrochage amovible d'une console-support d'article (70) dans l'un des évidements (116) d'une colonne (71) d'un système de présentation intérieur, avec une plaquette de montage (112) qui porte, sur sa face arrière, un des éléments de fixation (114) engagés dans les évidements, et qui est pourvue, sur sa face antérieure, d'un dispositif (120, 122) en forme de coupelle ouverte vers le haut, ainsi qu'avec un élément de support (124, 126, 128) pour la console-support d'article, qui peut être inséré dans le dispositif d'appui avec une inclinaison choisie autour de son axe longitudinal par rapport à l'horizontal, étant immobilisé par des moyens de blocage, - dispositif caractérisé en ce que la plaquette de montage (112) possède une ouverture centrale (120) essentiellement de forme circulaire, dans laquelle plusieurs dents (122a, 122d) font saillie radialement vers l'intérieur, l'élément de support de console étant constitué par un crochet de suspension (124) à section transversale en forme de T, faisant saillie sur la paroi latérale de la console-support d'article (70), la barre transversale du T formant une plaque (128), d'une largeur légèrement inférieure à la largeur de l'ouverture centrale (120), et qui présente, à son extrémité la plus éloignée de la console (70), un nez de blocage (126) saillant vers le bas, pouvant être accroché derrière le bord de l'ouverture centrale (120), et immobilisé entre deux des dents (122a) de l'ouverture.

10. Dispositif suivant la revendication 9, caractérisé en ce que, sur chacune des deux extrémités opposées de la plaque (128), est monté un élément à ressort (123, 125) recourbé vers l'intérieur.

11. Dispositif suivant l'une des revendications 9 ou 10, caractérisé en ce que le crochet de suspension (124) est monté sur le côté extérieur d'un support en T (67) ancré dans la paroi de fond (70) du support en forme de coupelle (67).
